# EUROPÄISCHE PATENTSCHRIFT

(11) **EP 3 802 386 B1**
(45) Veröffentlichungstag und Bekanntmachung des Hinweises auf die Patenterteilung: **30.07.2025**
(21) Anmeldenummer: 19726979.8
(22) Anmeldetag: 24.05.2019
(51) Int. Cl.: B65H 19/30, B65H 75/24, B65H 19/12, B65H 75/10

(54) **HÜLSE, WICKELEINRICHTUNG UND VERFAHREN ZUM MEHRFACHEN, AUFEINANDERFOLGENDEN AUFWICKELN VON BAHNEN ZU MATERIALWICKELN**
SLEEVE, WINDING DEVICE, AND METHOD FOR REPEATED, SUCCESSIVE WINDING OF WEBS TO FORM REELS OF MATERIAL
DOUILLE, ÉQUIPEMENT D'ENROULEMENT ET PROCÉDÉ DESTINÉ À ENROULER PLUSIEURS FOIS LES UNES SUR LES AUTRES DES BANDES EN ENROULEMENTS DE MATÉRIAU

(30) Priorität: 24.05.2018 DE 102018208221
(43) Veröffentlichungstag der Anmeldung: 14.04.2021
(73) Patentinhaber: Windmöller & Hölscher KG, 49525 Lengerich (DE)
(72) Erfinder: SUNDERMANN, Fabian, 49525 Lengerich (DE); HOFFMANN, Frank, 48268 Greven (DE); MENKE, Ralf, 49525 Lengerich (DE)
(86) Internationale Anmeldenummer: PCT/EP2019/063511
(87) Internationale Veröffentlichungsnummer: WO 2019/224370

(56) Entgegenhaltungen:
- EP-A2- 2 266 904
- WO-A2-2007/061897
- FR-A- 1 103 912
- FR-A- 1 145 624
- FR-A- 1 166 667
- JP-A- 2003 192 236
- US-A- 2 656 990
- US-A- 3 220 664
- US-A- 5 344 091
- US-A1- 2010 320 302
- US-A1- 2013 186 997

## Beschreibung

Die Erfindung betrifft eine Wickelvorrichtung und ein Verfahren zum mehrfachen, aufeinanderfolgenden Aufwickeln von Bahnen zu Materialwickeln. Stand der Technik ist, es Folie und Bahnen auf Wickelhülsen auszuwickeln, wobei diese Bahnen zum Weitertransport und zur Weiterverarbeitung auf der Wickelhülse verbleiben. Diese können aus Pappe, Kunststoff oder Metall sein, wobei Pappe der häufigste Anwendungsfall ist. Um Materialkosten und Abfälle zu reduzieren, gibt es Ansätze, um hülsenlos (Coreless) zu wickeln. Dabei wird das Material direkt auf eine Wickelwelle gewickelt, die nach Beendigung des Wickelprozesses im Außendurchmesser verkleinerbar ist. Im Moment des Verkleinerns übernehmen die innersten Lagen des Wickels die tragende Funktion der Hülse. Im Stand der Technik bekannte Wickelwellen haben in der Regel die nachfolgend dargestellte Ausführung.

Bei diesen Wickelwellen sind drei oder mehr Schalen auf dem Umfang angeordnet. Diese können durch Aufpumpen eines Luftschlauches im Inneren des Wickelwellenkerns auf einen größeren Durchmesser gebracht werden. In diesem Zustand wird die Folie aufgewickelt. Nach Beendigung des Wickelvorgangs wird die Luft abgelassen und die Schalen ziehen sich durch Federkraft auf ihren ursprünglichen, kleineren Durchmesser zurück. In diesem Zustand tragen die inneren Lagen der Rolle den Folienwickel und es entsteht ein Spalt zur Wickelwelle. Somit kann der fertige Wickel von der Wickelwelle gezogen werden.

Die Veröffentlichung US 2013/01 86997 A1 zeigt eine beispielhafte Hülse für eine Verwendung mit einer Wickelwelle, wobei die Merkmale des Oberbegriffs vom Anspruch 1 offenbart sind.

Diese Lösung hat jedoch zwei wesentliche Nachteile. Die Spannelemente sind schwer und reduzieren den tragenden Querschnitt der Wickelwelle wesentlich. Das bedeutet gerade für 2"-Anwendungen (2" ist der Außendurchmesser der Wickelhülsen) geringe Arbeitsbreiten und/oder niedrige Anlagengeschwindigkeiten.

Der zweite Nachteil sind Spalte, die sich bei expandierter Wickelwelle zwischen den Schalen ergeben. Dort drückt sich beim Wickeln Folie ein. Das erschwert das Impandieren der Schalen nach dem Wickeln, was die Prozesssicherheit des Abziehens reduziert. Zudem sind die Abdrücke durch die Spalte im Inneren der Rolle ersichtlich, was ein negatives Qualitätskennzeichen ist.

Es sind zudem Coreless-Wickelwellen bekannt, die aus einem Rohr mit vielen Bohrungen bestehen. Dort wird nach dem Aufwickeln auf das Rohr mit Luftdruck ein Luftpolster zwischen Rohr und Wickel aufgebaut, welches das Abziehen ermöglicht. Jedoch funktioniert dieses Verfahren nicht sehr prozesssicher.

Die Aufgabe der vorliegenden Erfindung ist es daher, eine Wickelvorrichtung sowie ein Verfahren vorzuschlagen, bei welchem die vorgenannten Nachteile ausgeräumt oder wenigstens verringert werden.

Erfindungsgemäß wird diese Aufgabe durch sämtliche Merkmale des Anspruchs 1 gelöst.

Die Idee basiert auf einer Standard-Wickelwelle für herkömmliche Wickelhülsen, die jedoch durch das Aufschieben einer Hülse zu einer Coreless-Wickelwelle umrüstbar und/oder ohne Umrüstung verwendbar ist. Vorzugsweise umfasst die Standard-Wickelwelle Stellelemente, welche relativ zur Wickelwelle verschiebbar sind, wobei eine Komponente der Verschiebung radial nach außen weist. Um eine Verschiebung zu ermöglichen, sind die Stellelemente antreibbar, wobei vorzugsweise innerhalb der Wickelwelle eine Druckkammer und/oder ein flexibler Schlauch vorgesehen sind. Eine Druckkammer kann beispielsweise mit einem Fluid gefüllt sein, welches zwecks Verschiebung der Stellelemente unter Druck gesetzt wird. Ein flexibler Schlauch kann auch einfache Weise aufgepumpt werden, also mit einem größeren Fluidvolumen beaufschlagt werden.

Durch das Aufschieben und Befestigen eines sehr dünnwandigen Spiralsleeves wird aus dieser Welle eine Coreless-Wickelwelle. Diese Hülse besteht aus einem einstückigen, zylinderförmigen Mantel, der zwei Randbereiche umfasst, welche sich unter Ausbildung eines Überlappungsbereichs überlappen. Im Ruhezustand hat diese Hülse erfindungsgemäß einen Innendurchmesser, der kleiner oder gleich ist als der Außendurchmesser der Wickelwelle. Man erhält eine nahezu kreisförmige Oberfläche, die durch Spannen und Entspannen in unterschiedliche Durchmesser bringbar ist. Dabei weist die Hülse im entspannten Zustand einen ersten Durchmesser auf. Werden nun die Stellelemente - mit einer radialen Bewegungskomponente nach außen - bewegt, so wird die Hülse in einen gespannten Zustand überführt, wobei sich der Überlappungsbereich verkleinert. Man kann auch davon sprechen, dass der gegenseitige kürzeste Abstand der beiden Ränder sich verkleinert. In diesem gespannten Zustand weist die Hülse einen zweiten Durchmesser auf, wobei dieser zweite Durchmesser vom ersten Durchmesser abweicht. Insbesondere ist der zweite Durchmesser größer als der erste Durchmesser.

Das Material ist dabei elastisch, d. h., es kehrt nach dem Entspannen in seine Ausgangslage zurück und nimmt seine Ausgangsgeometrie wieder ein.

Um eine ausreichende Vorspannung auf der Wickelwelle zu haben, kann eine Hülse einen Innendurchmesser aufweisen, welcher kleiner ist als der Außendurchmesser der Wickelwelle. So kann der Innendurchmesser der Hülse bis zu 10 %, bevorzugt bis zu 5 %, kleiner sein als der Außendurchmesser der Wickelwelle. Mit Innendurchmesser der Hülse ist der Durchmesser gemeint, den die Hülse einnimmt, wenn sie nicht auf die Wickelwelle aufgeschoben ist. Mit einem derartigen Innendurchmesser ist sichergestellt, dass die Hülse auch aus dem gespannten Zustand in den entspannten Zustand zurückkehrt.

Auf die Stellelemente innerhalb der Wickelwelle können Wegbegrenzer und/oder Kraftbegrenzer wirken, wobei die Wegbegrenzer und/oder Kraftbegrenzer insbesondere einstellbar sind. Auf diese Weise kann der Weg der Stellelemente in radialer Richtung nach außen begrenzt werden, so dass der zweite Durchmesser einen gewünschten Wert einnimmt. Bei herkömmlichen Wickelhülsen sind solche Wegbegrenzer oder Kraftbegrenzer nicht notwendig, da eine aus dem Stand der Technik bekannte Hülse den Weg bzw. die Kraft durch ihre Festigkeit bereits begrenzt.

Ein wesentlicher Vorteil der Erfindung ist, dass mit einer Wickelwelle sowohl mit als auch ohne herkömmliche Wickelhülsen gewickelt werden kann. Lediglich die Hülse muss aufgeschoben werden. Das reduziert Umbauzeiten und hohe Initialkosten durch zwei komplette Wickelwellen.

Ein weiterer, sehr wichtiger Vorteil der Erfindung ist das Nichtvorhandensein von Spalten im gespannten Zustand. Dadurch ergibt sich ein im Wesentlichen rundes Innere des Materialwickels. Das ist für den Verkauf der Materialwickel ein Qualitätsmerkmal.

In einer vorteilhaften Ausführungsform der Erfindung ist vorgesehen, dass die Ränder der Hülse parallel zur Hauptträgheitsachse der Hülse verlaufen. In diesem Fall verlaufen die Ränder parallel zur Drehachse der Wickelwelle, wenn die Hülse auf diese aufgeschoben ist. Vorzugsweise ist die Hülse dabei so auf die Wickelwelle aufgebracht, dass der im Bereich der Überlappung aufliegende Rand in Drehrichtung der Wickelwelle gesehen am hinteren Ende der Hülse liegt. In diesem Fall kann hinter dem ablaufenden Rand der Hülse das vordere Ende der Materialbahn aufgelegt werden, wenn diese neu aufgewickelt wird. Damit kann der Stoß, der nach jeder Umdrehung der Wickelwelle entsteht, wenn die Materialbahn auf den Bahnanfang trifft, verkleinert werden, so dass ein gleichmäßigerer Wickel entsteht. Dies ist sogar bei dünnen Materialbahnen vorteilhaft.

In einer anderen vorteilhaften Ausführungsform verlaufen die Ränder in einem Winkel zur Hauptträgheitsachse der Hülse, insbesondere spiralförmig. Mit einer solchen Ausführungsform kann eine Unwucht der Hülse verringert oder gar vermieden werden.

Zudem ist es vorteilhaft, wenn das Material der Hülse carbonfaserverstärken Kunststoff (CFK) umfasst. Insbesondere kann die Hülse vollständig aus diesem Material gefertigt sein. Eine Hülse, die CFK umfasst, kann sehr dünnwandig sein. Damit werden Unwuchten der mit der Hülse bestückten Wickelwelle vermieden, die Wickelwelle läuft also rund, was insbesondere bei hohen Wickelgeschwindigkeiten vorteilhaft ist. Die hohe Festigkeit dieses Materials bewirkt auch, dass bei Vergrößerung des Durchmessers der Außenumfang eine sehr gute Kreisform beibehält, was sich positiv auf die Qualität des Wickels auswirkt.

In einer alternativen oder zusätzlichen Ausführungsform der Erfindung ist vorgesehen, dass das Material der Hülse zumindest teilweise Stahl, insbesondere Federstahl, umfasst. Mit diesem Material können sehr preisgünstige Hülsen hergestellt werden.

Ferner wird die oben genannte Aufgabe durch ein Verfahren nach dem Anspruch 7 zum sukzessiven Aufwickeln vom Materialbahnabschnitten zu Materialwickel gelöst.

Mit diesem Verfahren werden die gleichen Vorteile erzielt wie mit der erfindungsgemäßen Wickelvorrichtung wobei, die Hülse bei diesem Vefahren auf dem Wickelkern verbleiben kann oder auch mit dem fertigen Materialwickel abgezogen werden.
- Fig. 1: Eine Coreless-Wickelwelle nach dem Stand der Technik
- Fig. 2: Wie Figur 1, jedoch mit nach außen verschobenen Stellelementen
- Fig. 3: Querschnitt einer Wickelwelle mit einer Hülse im entspannten Zustand
- Fig. 4: Wie Figur 3, jedoch im gespannten Zustand
- Fig. 5: Perspektivische Darstellung der wesentlichen Komponenten der Figur 3
- Fig. 6: Perspektivische Darstellung einer weiteren Ausführungsform einer Hülse
- Fig. 7: Ein mit einem Fixierungselement versehenes Ausführungsbeispiel einer Wickelwellenanordnung
- Fig. 8: Ein mit einem anderen Fixierungselement versehenes Ausführungsbeispiel einer Wickelwellenanordnung
- Fig. 9: Eine erfindungsgemäße Wickeleinrichtung

Die **Figur 1** zeigt einen Schnitt durch eine so genannte Coreless-Wickelwelle 1 gemäß dem Stand der Technik. Zu erkennen ist die eigentliche Wickelwelle, die ein tragendes Rohr 10 umfasst. Das tragende Rohr 10 ist umgeben von einer Mehrzahl an Schalenteilen 11, welche in ihrer Gesamtheit das Rohr 10 vorzugsweise konzentrisch umgeben und im entspannten Zustand auf dessen Außenumfang aufliegen können. Über Stellelemente 12, von denen jedem Schalenteil 11 zumindest eines zugeordnet ist, können die Schalenteile 11 in radialer Richtung des tragenden Rohres 10 verschoben werden. Um die Stellelement gleichmäßig und gleichzeitig verschieben zu können, ist zumindest eine Kraftbereitstellungseinrichtung vorgesehen, welche in der vorliegenden Figur 1 als expandierbare Kavität, beispielsweise als Schlauch 13, ausgebildet ist. Durch ein Einfüllen eines unter Druck stehenden Fluid, vorzugsweise Luft, kann diese Kavität in radialer Richtung ausgedehnt werden und drückt somit die Stellelemente nach außen, was durch die Pfeile 14 verdeutlicht wird. Der Zustand, in dem die Stellelemente nach außen verschoben sind, ist in der **Figur 2** dargestellt.

Die **Figur 3** zeigt nun eine erste Ausführungsform einer Hülse 50 in einer Schnittdarstellung. Diese Hülse kann auf eine Wickelwelle, welche ebenfalls ein tragendes Rohr 10 umfasst, aufgeschoben sein. Innerhalb des tragenden Rohres 10 sind ebenfalls Stellelemente 12 und eine expandierbare Kavität 13 vorgesehen, deren Aufbau und Funktion analog zum Stand der Technik sind. Merkmale, die im Zusammenhang mit der Figur 1 und 2 beschrieben wurden, können demnach mit Merkmalen, die im Zusammenhang mit den Figuren 3 bis 6 beschrieben werden bzw. durch diese Figuren gezeigt werden, kombinierbar sein. Die Hülse erstreckt sich in Umfangrichtung um das tragende Rohr 10 herum, wobei die sich die Hülse über einen Winkel von mehr als 360°. Mit anderen Worten liegt der Rand 51 der Hülse auf dem Außenumfang der Hülse 50 und der Rand 52 der Hülse auf dem Innenumfang der Hülse 52. Noch anders ausgedrückt überlappt die Hülse 50 sich selbst in einem Überlappungsbereich, der durch den Doppelpfeil 53 dargestellt wird. In diesem entspannten Zustand, in dem die Hülse 50 berührenden Kontakt mit dem tragenden Rohr 10 haben kann, weist die Hülse 50 einen ersten Durchmesser D1 auf, wobei zu beachten ist, dass durch die Überlappung die Hülse keinen idealen runden Querschnitt aufweist.

Die **Figur 4** zeigt nun die Anordnung der Figur 3, jedoch mit in radialer Richtung des tragenden Rohrs 10 gesehen nach außen verschobenen Stellelementen 12. Das Verschieben der Stellelemente läuft wiederum vorzugsweise wie im Stand der Technik ab. Während der Verschiebung der Stellelemente bewegen sich die Teile der Hülse, die im Überlappungsbereich übereinander liegen, relativ zueinander. Mit anderen Worten nähern sich die Ränder 51 und 52 aneinander an. Man kann auch sagen, dass der Überlappungsbereich 53 verkleinert ist bzw. wird. In diesem gespannten Zustand weist die Hülse 50 einen Durchmesser D2 auf, welcher größer ist als der Durchmesser D1.

Mit Erreichen des gespannten Zustands kann nun der Wickelprozess beginnen und auf der Hülse 50 ein Materialwickel gebildet werden. Ist ein Materialwickel fertig gewickelt und muss dieser nun von der Hülse abgezogen werden, so wird die Hülse 50 wieder in den entspannten Zustand gemäß Figur 3 überführt, in welchem nun der Durchmesser D1 der Hülse 50 kleiner ist als der Innendurchmesser des Materialwickels.

Die **Figur 5** zeigt nun eine perspektivische Darstellung eines tragenden Rohrs 10 und der darauf aufgeschobenen Hülse 50. Erkennbar ist, dass der Rand 51 parallel der Hauptträgheitsachse der Hülse 51 verläuft, welche nahe der oder auf der Drehachse der Wickelwelle und somit des tragenden Rohrs 10 verläuft.

Die **Figur 6** zeigt nun eine weitere Ausführungsform einer Hülse 50. Die Darstellung ist ebenfalls perspektivisch. Abweichend von der Ausführungsform gemäß der Figur 5 verläuft hier der Rand 51 (und damit auch der nicht dargestellte Rand 52) nicht parallel, sondern in einem Winkel zu der Hauptträgheitsachse der Hülse 50. Mit anderen Worten verläuft der Rand 51 spiralförmig. Der Umlaufwinkel des Rands 51 beträgt dabei bevorzugt mehr als 360°. Ebenfalls vorhanden, aber nicht gezeigt, ist in dieser Ausführungsform ein Überlappungsbereich. Erhalten bleiben auch die Eigenschaften, nach denen sich zum Überführen der Hülse von einem entspannten Zustand in einen gespannten Zustand sich die Ränder annähern beziehungsweise der Überlappungsbereich sich verkleinert.

Um eine axiale Verschiebung der Hülse 50 relativ zum tragenden Rohr 10 zu vermeiden, kann in einer vorteilhaften Ausführungsform wenigstens ein Fixierungselement vorgesehen sein, welche die besagte axiale Verschiebung verringert oder gar verhindert. Dies ist insbesondere wichtig, wenn ein fertiger Materialwickel von der Hülse abgezogen werden soll. Dabei bestimmt ohne eine Fixierung die Möglichkeit, dass die Hülse unbeabsichtigt verschoben wird. Bei einem automatischen Wickelwechsel würde dies einen zusätzlichen Eingriff erfordern, um die Hülse wieder passend zu platzieren. Die **Figur 7** zeigt eine erste Ausführungsform, in der ein an der tragenden Hülse angeordneter Stift 20 vorgesehen ist, wobei der Stift das Fixierungselement darstellt. Dabei weist die Hülse 50 ein komplementäres Loch 60 auf, in das der Stift eingreifen kann. Um eine Aufschieben der Hülse 50 zu erleichtern, kann der Stift 20 eine Anlaufschräge 21 umfassen oder beweglich an dem tragenden Rohr angeordnet sein. In der Ausführungsform gemäß **Figur 8** ist ein auf das tragende Rohr aufschiebbarer und dort befestigbarer Ring 22 vorgesehen.

Dieser Ring kann nun das Fixierungselement tragen. Ein solcher Ring kann auch Bestandteil eines Fixierungselements sein. Der Vorteil dieser Ausführungsform ist, dass der Ring auch wieder entfernbar ist, so dass die Wickelwelle auch mit herkömmlichen Wickelhülsen, die nach dem Wickel mit dem Materialwickel verbunden bleiben, nutzbar ist. In der vorliegenden Ausführungsform kann das Fixierungselement als Schraube 23 ausgeführt sein, mit welcher die Hülse gegen das tragende Rohr drückbar ist.

Eine Hülse und eine im Rahmen dieser Beschreibung erläuterte Wickelwelle können zusammen eine erfindungsgemäße Wickelwellenanordnung bilden.

Die **Figur 9** zeigt nun eine erfindungsgemäße Wickeleinrichtung 100, welche eine erfindungsgemäße Wickelwellenanordnung 101 umfasst. Über wenigstens eine Leitwalze 103 kann eine Materialbahn 102, welche beispielsweise eine Kunststoffbahn ist, einer Kontaktwalze 104 zugeführt werden. Bevorzugt ist es, wenn mit der Kontaktwalze die Materialbahn 102 an die Wickelwellenanordnung andrückbar ist. Die Wickeleinrichtung ist so aufgebaut und wird derart betrieben, dass sich die Wickelwellenanordnung in Richtung R dreht. Wenn ein neuer Anfang 105 einer Materialbahn 102 zur Bildung eines neuen Wickels zugeführt wird, ist es vorteilhaft, wenn der Anfang 105 in Richtung R gesehen kurz hinter dem Rand 51 auf die Hülse aufgelegt wird. Unter "kurz" ist ein Winkelbereich von 0 bis maximal 30 Grad gemeint. Auf diese Weise wird die Stufe 51, die vom Rand 51 resultiert, aber auch die Stufe, die vom Anfang 105 resultiert, verringert.

## Patentansprüche

1. Wickelvorrichtung mit einer Wickelwelle (10) und einer Hülse (50) zum sukzessiven Aufwickeln von Materialbahnabschnitten zu Materialwickeln, wobei die Materialwickel unmittelbaren Kontakt zur Hülse haben, wobei die Materialwickel relativ zur Hülse verschiebbar sind, wobei die Hülse während des Verschiebens des Materialwickels relativ zur Wickelwelle in einer festen Position verbleibt,
wobei die Hülse ein einen Zylinder umschreibenden, einstückiges Werkstück umfasst, welches zwei Randbereiche (51, 52) mit jeweils einem Rand umfasst, wobei
die Hülse in einem entspannten Zustand einen ersten Durchmesser aufweist, wobei die Hülse in einem gespannten Zustand einen zweiten Durchmesser aufweist, welcher vom ersten Durchmesser abweicht, wobei die Hülse im gespannten Zustand im Vergleich zum entspannten Zustand eine elastische Deformation erfährt,
**dadurch gekennzeichnet,**
**dass** sich die Randbereiche überlappen, und
**dass** die Hülse in einem Ruhezustand, bei dem die Hülse sich nicht auf der Wickelwelle befindet, einen Innendurchmesser aufweist, welcher kleiner oder gleich dem Außendurchmesser der Wickelwelle ist.

2. Wickelvorrichtung nach Anspruch 1,
**dadurch gekennzeichnet, dass**
die Ränder der Hülse parallel zur Hauptträgheitsachse der Hülse verlaufen.

3. Wickelvorrichtung nach einem der vorstehenden Ansprüche,
**dadurch gekennzeichnet, dass**
das die Ränder der Hülse spiralförmig zur Hauptträgheitsachse der Hülse verlaufen.

4. Wickelvorrichtung nach einem der vorstehenden Ansprüche,
**dadurch gekennzeichnet, dass**
das Material der Hülse karbonfaserverstärkten Kunststoff umfasst.

5. Wickelvorrichtung nach einem der vorstehenden Ansprüche,
**dadurch gekennzeichnet, dass**
das Material der Hülse zumindest teilweise Stahl, insbesondere Federstahl, umfasst.

6. Wickelvorrichtung nach einem der vorstehenden Ansprüche
**dadurch gekennzeichnet, dass**
der Innendurchmesser der Hülse im Ruhezustand bis zu 10%, bevorzugt bis zu 5% kleiner ist als der Außendurchmesser der Wickelwelle.

7. Verfahren zum sukzessiven Aufwickeln vom Materialbahnabschnitten zu Materialwickel, wobei
• eine Hülse (50) auf eine Wickelwelle (10) angeordnet wird oder ist, während die Hülse in einem entspannten Zustand mit einem erstem Durchmesser vorliegt,
• die Hülse in einen gespannten Zustand mit einem zweiten Durchmesser überführt wird, wobei der zweite Durchmesser größer ist als der erste Durchmesser,
• der Materialbahnabschnitt zur Bildung des Materialwickels auf die Hülse aufgewickelt wird
• die Hülse wieder in den entspannten Zustand überführt wird,
• der Materialwickel von der Hülse abgezogen wird
wobei die Hülse ein einen Zylinder umschreibenden, einstückiges Werkstück umfasst, welches zwei Randbereiche (51, 52) mit jeweils einem Rand umfasst, wobei
während des Überführens der Hülse vom entspannten Zustand in den gespannten Zustand der Abstand der Ränder verkleinert wird,
**dadurch gekennzeichnet,**
**dass** sich die Randbereiche überlappen und
**dass** die Hülse in einem Ruhezustand, bei dem die Hülse sich nicht auf der Wickelwelle befindet, einen Innendurchmesser aufweist, welcher kleiner oder gleich dem Außendurchmesser der Wickelwelle ist.

## Claims

1. Winding device with a winding shaft (10) and a sleeve (50) for successively winding up sections of material web into
material windings, wherein the material windings are in direct contact with the sleeve, wherein the material windings are displaceable relative to the sleeve, wherein the sleeve remains in a fixed position during the displacement of the material winding relative to the winding shaft,
wherein the sleeve comprises a one-piece workpiece circumscribing a cylinder, which comprises two edge regions (51, 52) each having an edge, wherein
the sleeve has a first diameter in a relaxed state, wherein the sleeve has a second diameter in a tensioned state which differs from the first diameter, wherein the sleeve undergoes an elastic deformation in the tensioned state compared to the relaxed state,
**characterized in that**
the edge regions overlap, and
in a resting state, in which the sleeve is not located on the winding shaft, the sleeve has an inner diameter which is smaller than or equal to the outer diameter of the winding shaft.

2. Winding device according to claim 1,
**characterized in that**
the edges of the sleeve extend parallel to the main axis of inertia of the sleeve.

3. Winding device according to any one of the preceding claims,
**characterized in that**
the edges of the sleeve extend in a spiral form to the main axis of inertia of the sleeve.

4. Winding device according to any one of the preceding claims,
**characterized in that**
the material of the sleeve comprises carbon fiber-reinforced plastic.

5. Winding device according to any one of the preceding claims,
**characterized in that**
the material of the sleeve at least partially includes steel, in particular spring steel.

6. Winding device according to any one of the preceding claims
**characterized in that**
the inner diameter of the sleeve in the idle state is up to 10%, preferably up to 5%, smaller than the outer diameter of the winding shaft.

7. Method for the successive winding of sections of material web into material windings, wherein
- a sleeve (50) is or is arranged on a winding shaft (10) while the sleeve is in a relaxed state with a first diameter,
- the sleeve is brought into a tensioned state with a second diameter, wherein the second diameter is greater than the first diameter,
- the section of material web is wound onto the sleeve to form the material winding,
- the sleeve is returned to the relaxed state,
- the material winding is pulled off the sleeve,
wherein the sleeve comprises a one-piece workpiece circumscribing a cylinder, which comprises two edge regions (51, 52) each having an edge, wherein
during the transfer of the sleeve from the relaxed state to the tensioned state, the distance between the edges is reduced,
**characterized in that**
the edge regions overlap and
in a resting state, in which the sleeve is not located on the winding shaft, the sleeve has an inner diameter which is smaller than or equal to the outer diameter of the winding shaft.

## Revendications

1. Dispositif d'enroulement avec un arbre d'enroulement (10) et une douille (50) pour l'enroulement successif de sections de bande de matériau en
enroulements de matériau, dans lequel les enroulements de matériau ont un contact direct avec la douille, dans lequel les enroulements de matériau sont mobiles par rapport à la douille, dans lequel la douille reste dans une position fixe par rapport à l'arbre d'enroulement pendant le déplacement de l'enroulement de matériau,
dans lequel la douille comprend une pièce à usiner d'un seul tenant délimitant un cylindre, pièce qui comprend deux zones de bord (51, 52) avec respectivement un bord, dans lequel
la douille présente dans un état desserré un premier diamètre, dans lequel la douille présente dans un état serré un second diamètre qui diffère du premier diamètre, dans lequel la douille subit dans l'état serré une déformation élastiqu epar rapport à l'état desserré
**caractérisé en ce que**
les zones de bord se chevauchent, et
la douille présente dans un état de repos, lors duquel la douille ne se trouve pas sur l'arbre d'enroulement, un diamètre intérieur qui est inférieur ou égal au diamètre extérieur de l'arbre d'enroulement.

2. Dispositif d'enroulement selon la revendication 1,
**caractérisé en ce que**
les bords de la douille s'étendent parallèlement à l'axe d'inertie principal de la douille.

3. Dispositif d'enroulement selon l'une quelconque des revendications précédentes, **caractérisé en ce que**
les bords de la douille s'étendent en spirale par rapport à l'axe d'inertie principal de la douille.

4. Dispositif d'enroulement selon l'une quelconque des revendications précédentes, **caractérisé en ce que**
le matériau de la douille comprend une matière plastique renforcée par des fibres de carbone.

5. Dispositif d'enroulement selon l'une quelconque des revendications précédentes, **caractérisé en ce que**
le matériau de la douille comprend au moins partiellement de l'acier, en particulier de l'acier à ressort.

6. Dispositif d'enroulement selon l'une quelconque des revendications précédentes, **caractérisé en ce que**
le diamètre intérieur de la douille dans l'état de repos est inférieur jusqu'à 10 %, de préférence jusqu'à 5 % au diamètre extérieur de l'arbre d'enroulement.

7. Procédé d'enroulement successif de sections de bande de matériau en enroulements de matériau, dans lequel
- une douille (50) est agencée ou s'agence sur un arbre d'enroulement (10) alors que la douille se présente dans un état desserré avec un premier diamètre,
- la douille est transférée dans un état serré avec un second diamètre, dans lequel le second diamètre est supérieur au premier diamètre,
- la section de bande de matériau est enroulée pour la formation de l'enroulement de matériau sur la douille
- la douille est de nouveau transférée dans l'état desserré,
- l'enroulement de matériau est retiré de la douille
dans lequel la douille comprend une pièce à usiner d'un seul tenant délimitant un cylindre, pièce qui comprend deux zones de bord (51, 52) avec respectivement un bord, dans lequel
pendant le transfert de la douille de l'état desserré dans l'état desserré, la distance entre les bords est réduite,
**caractérisé en ce que**
les zones de bord se chevauchent, et
la douille présente dans un état de repos, lors duquel la douille ne se trouve pas sur l'arbre d'enroulement, un diamètre intérieur qui est inférieur ou égal au diamètre extérieur de l'arbre d'enroulement.
